# EUROPÄISCHE PATENTSCHRIFT

(11) **EP 0 872 865 B1**
(45) Veröffentlichungstag und Bekanntmachung des Hinweises auf die Patenterteilung: **14.07.1999**
(21) Anmeldenummer: 98106774.7
(22) Anmeldetag: 14.04.1998
(51) Int. Cl.: H01H 50/28

(54) **Elektromagnetisches Relais**
Electromagnetic relay
Relais éléctromagnétique

(30) Priorität: 16.04.1997 DE 19715913
(43) Veröffentlichungstag der Anmeldung: 21.10.1998
(73) Patentinhaber: EH- SCHRACK COMPONENTS-AKTIENGESELLSCHAFT, A-1230 Wien (AT)
(72) Erfinder: Bittermann, Ernst, 3943 Schrems (AT); Reiter, Klaus, 3830 Waidhofen (AT); Gmajner, Zoran, 1030 Wien (AT)
(74) Vertreter: Epping, Wilhelm, Dr.-Ing.

(56) Entgegenhaltungen:
- EP-A- 0 319 478
- DE-A- 1 764 256
- DE-A- 1 764 507

## Beschreibung

Die Erfindung betrifft ein elektromagnetisches Relais, welches
- eine Spule mit Spulenkörper und Wicklung,
- einen L-förmigen Kern, dessen Längsschenkel axial im Spulenkörper angeordnet ist und dessen Querschenkel senkrecht dazu an einer ersten Stirnseite der Spule liegt,
- einen L-förmigen Anker, der mit einem Ende gegenüber einem ersten Ende des Kerns einen Arbeitsluftspalt bildet und mit seinem anderen Ende am zweiten Ende des Kerns gelagert ist, derart, daß Kern und Anker bei geschlossenem Arbeitsluftspalt annähernd ein Rechteck formen, wobei durch Spule, Kern und Anker ein Magnetsystem gebildet ist,
- einen Grundkörper aus Isolierstoff, der auf der dem Anker gegenüberliegenden Seite der Spule mit dem Magnetsystem verbunden ist und in welchem mindestens ein feststehendes Kontaktelement und mindestens eine mit diesem zusammenwirkende Kontaktfeder als bewegliches Kontaktelement enthalten sind, wobei die Kontaktelemente jeweils mit Anschlußelementen verbunden sind, und
- einen die Ankerbewegung auf die mindestens eine Kontaktfeder übertragenden Schieber enthält.

In DE 1 764 256 A1 ist ein Relais der eingangs genannten Art beschrieben. Die Rückstellfeder für den Anker ist bei diesem Relais zwischen Spulenkörper und der Innenseite des Ankerlängsschenkels angeordnet, wodurch eine zusätzliche Vorrichtung für die Befestigung des Ankers notwendig ist.

Ein elektromagnetisches Relais, welches der Schaltung mehrerer, voneinander unabhängiger Kontaktgruppen dient, ist aus EP 0 319 478 B1 bekannt. Die Übertragung der Ankerbewegung auf die Kontaktelemente erfolgt bei diesem Relais über einen U-förmigen Schieber. Dieser Schieber ist am oberen Ende seiner Längsschenkel über Schnappnasen direkt an den Ankerlängsschenkel eingehakt. Dabei weisen die Schieberlängsschenkel eine hinreichende Flexibilität auf, um den Rastmechanismus zu ermöglichen. Die Nachgiebigkeit des Schieberlängsschenkels erscheint nachteilig im Hinblick auf die mechanische Festigkeit des Relais. Die Lagerung des Ankers und die Befestigung der Ankerfeder erfolgt ausschließlich am Spulenkörper. Dadurch läßt sich zwar eine flache Bauform realisieren, allerdings unter Inkaufnahme einer recht ausladenden Breite.

Ziel der Erfindung sind automatisierungsgerechte konstruktive Vorkehrungen für ein Relais, welche eine vereinfachte Montage der Ankerfeder und des Ankers sowie eine verbesserte Einhängung des Schiebers ermöglichen, so daß dieser die Ankerbewegung spielfrei auf die Kontaktelemente umleitet. Des weiteren gilt der kompakten Bauform sowie dem eine automatisierte Fertigung begünstigenden modularen Aufbau des Relais ein besonderes Augenmerk.

Erfindungsgemäß wird dieses Ziel dadurch erreicht, daß der Anker mit seinem Querschenkel abrollbar auf dem freien Ende des Kern-Längsschenkels gelagert ist und am Ende seines Längsschenkels mit dem Ende des Kern-Querschenkels einen Arbeitsluftspalt bildet, und daß eine U-förmige Ankerfeder vorgesehen ist, welche mit einem ersten Arm auf dem AnkerLängsschenkel befestigt ist, im Mittelabschnitt annähernd parallel zum Anker-Querschenkel angeordnet ist und mit dem zweiten Arm in einer Ausnehmung zwischen Kern und Spulenkörper parallel zum Kern-Längsschenkel befestigt ist.

Die Ausnehmung zwischen Kern und Spulenkörper ist in einer vorteilhaften Ausgestaltung in Form eines abgesetzten Freiraums am Spulenkörper angeformt. Dies läßt sich auf einfache Weise bei der Herstellung des Spulenkörpers realisieren, da der Spulenkörper vorzugsweise als Kunststoff-Formteil gefertigt ist. Zudem erscheint die Integration der Ausnehmung in den Kern erheblich aufwendiger. In einer vorteilhaften Weiterbildung ist der zweite Arm der Ankerfeder, der in die Ausnehmung zwischen Spulenkörper und Kern eingesteckt ist, mit einer Rastnase versehen, welche in einer Prägung direkt oberhalb im Kern eingehakt ist. Dadurch ist eine unbeabsichtigte Demontage von Ankerfeder einschließlich des mit ihr fest verbundenen Ankers einerseits und Spulenkörper mit darin angeordnetem Kern andererseits nicht ohne weiteres möglich. Die Rastnase ist vorzugsweise durch Stanzung aus dem Federblech und anschließendem Umbiegen herzustellen, so daß sie sich kraft- und formschlüssig an die im Kern befindliche Prägung anpaßt. Als Vorteil ist in diesem Zusammenhang anzusehen, daß für die Befestigung des Ankers, abgesehen von angeprägten Nietwarzen, durch die Anker und Ankerfeder vorzugsweise miteinander verbunden sind, keine weiteren Befestigungsmittel und Montageschritte notwendig sind.

Des weiteren ist die mindestens eine Kontaktfeder parallel zur Spulenachse angeordnet, wobei ein U-förmiger Schieber, welcher über die Enden seiner Seitenarme an den Anker gekoppelt ist, mit seinem Mittelabschnitt die mindestens eine Kontaktfeder betätigt, woraus sich eine kompakte Bauweise insbesondere für mehrpolige Relais ergibt. Durch eine weitere vorteilhafte Ausgestaltung der Erfindung wird die Kopplung des Schiebers an den Anker über an den Enden der Seitenarme des Schiebers angeformte Schnappnasen vereinfacht. Dazu sind an der Ankerfeder beidseitig vorzugsweise senkrecht zum Ankerlängsschenkel orientierte Federlappen einstückig angeformt, an welchen die Schnappnasen festgehakt sind. Die freien Enden der Federlappen sind, vorzugsweise durch nochmaliges Umbiegen der Enden, gegenüber den hakenförmigen Schnappnasen vorgespannt, so daß beidseitig jeweils eine Anschlagsschulter des Schieberseitenarms gegen den Ankerlängsschenkel gedrückt ist. Dadurch wird eine spielfreie Mitführung des Schiebers bei der Ankerbewegung erzielt. Der Vorteil besteht ferner darin, daß weder der Anker noch der Schieber nachgiebig sein müssen, so daß sich die mechanische Festigkeit des Relais erhöht.

Ferner ist das Grundelement mit Stecktaschen zur Aufnahme von vorzugsweise mehreren aus einer Kontaktfeder und Gegenkontaktelementen bestehenden Kontaktsätzen ausgestattet. Durch die Seitenwände der Stecktaschen sind die einzelnen Kontaktsätze voneinander isoliert. Des weiteren sind an der Unterkante des Mittelabschnitts des Schiebers nach unten weisende Betätigungselemente angeformt. Die Anzahl der Betätigungselemente entspricht der Anzahl der zu schaltenden Kontaktsätze. Dadurch ergibt sich eine Platzeinsparung, da die Betätigungselemente im Gegensatz zu einer massiven Gestaltung des Schiebermittelabschnittes bereits in den Stecktaschen mit untergebracht sind. Zudem lassen sich auf diese Weise für die Isolation der Kontaktsätze hinreichend hohe Seitenwände der Stecktaschen bei kompakter Bauform des Relais realisieren. Außerdem kann durch die Höhe der Betätigungselemente der Überhub der Kontaktfedern in bezug auf die Gegenkontaktelemente definiert werden. Die Betätigungselemente sind auf einfache Art an den vorzugsweise als Kunststoff-Formteil gefertigten Schieber angeformt.

Des weiteren sind zur Verbesserung der Führung des Schiebers am Anker im Bereich der Einhängung des Schiebers an die Federlappen beidseitig je zwei Führungsnasen für die Seitenarme des Schiebers vorgesehen. Diese Führungsnasen umgreifen die Seitenarme des Schiebers und sichern diesen somit gegen seitliches Verrutschen, wodurch dem Aushängen des Schiebers von den Federlappen vorgebeugt ist. Durch in den Seitenwänden der Stecktaschen angeformte Aussparungen im Grundkörper ist eine zusätzliche Führung des Schiebermittelabschnitts gegeben. Zusammen mit den bereits genannten Merkmalen wird eine sehr präzise Führung des Schiebers bei der Ankerbewegung realisiert.

Zur Erhöhung der mechanischen Festigkeit des Relais tragen ferner die an der Unterkante des Ankerquerschenkels integrierten Haltezapfen bei, welche den Kern formschlüssig umfassen und den Anker dadurch gegen seitliches Verrücken sichern. Des weiteren fixiert ein an der Oberkante eines Spulenkörperflansches angeformtes Paar von Führungselementen den Ankerlängsschenkel, wodurch die Stabiltät der Anordnung bei geringem fertigungstechnischen Mehraufwand erhöht ist.

Durch die genannten vorteilhaften konstruktiven Merkmale des erfindungsgemäßen Relais ergibt sich ein sehr einfacher Montageablauf, der sich zudem ohne großen Werkzeugaufwand oder spezialisierte Arbeitskräfte bewerkstelligen läßt. Der Grundkörper wird mit den Kontakt- und Anschlußelementen vorzugsweise gleichzeitig zur Montage des Magnetsystems bestückt. Die Ankerfeder wird vorzugsweise vorab am Anker befestigt, beispielsweise durch Nieten. Bei der Montage des Magnetsystems wird vorzugsweise zuerst der Kern axial in den Spulenkörper eingeschoben, bis der Querschenkel des Kerns an einer Stirnseite des Spulenkörpers anliegt. Darauf wird der die Rastnase enthaltende Arm der Ankerfeder in die Ausnehmung zwischen Spulenkörper und Kern eingeführt, bis sich die Rastnase in der im Kern vorgesehenen Prägung festhakt. Zweckmäßigerweise wird dann der Schieber von unten her an den Ankerfederlappen eingehängt, womit die Montage des Magnetsystems einschließlich der Ankopplung des Schiebers abgeschlossen ist. Im letzten Montageschritt werden lediglich das Magnetsystem und der Grundkörper miteinander verbunden.

Die Erfindung wird nachfolgend an Ausführungsbeispielen anhand der Zeichnung näher erläutert. Es zeigt
Figur 1 ein erfindungsgemäßes Relais in dreipoliger Ausführung in perspektivischer Darstellung,
Figur 2 ein erfindungsgemäß gestaltetes Magnetsystem ohne Wicklung im Längsschnitt,
Figur 3 eine Ankerfeder und einen Kern mit erfindungsgemäßen Merkmalen in perspektivischer Darstellung,
Figur 4 einen aufgeschnittenen Spulenkörper in perspektivischer Darstellung und
Figur 5 einen an einer mit einem Anker verbundenen Ankerfeder eingehängten Schieber in perspektivischer Darstellung.

Das erfindungsgemäße Relais besteht in seinen Hauptkomponenten aus einem Magnetsystem 1, einem an den Ankerfederlappen 52 eingehängten Schieber 7 und einem Grundkörper 6 sowie Kontaktfedern 61, Gegenkontaktelementen 62, Kontaktanschlußelementen 63 und Wicklungsanschlußelementen 64 (Figur 1). Vorzugsweise ist eine hinreichend hohe Vorspannung der Kontaktfeder 61 insbesondere gegenüber dem oberen Gegenkontaktelement 62 vorzusehen, welches als Öffnungskontakt dient, um hohe Abreißkräfte in bezug auf das untere Gegenkontaktelement 62 zu gewährleisten, wodurch einem Festschweißen der Kontakte vorgebeugt wird. Ferner ist an einem Spulenkörperflansch 22 ein Paar von sich nach oben erstreckenden winkelförmigen Führungselementen 23 angeformt, welche dem Anker 4 seitlichen Halt geben und dadurch die Stoßsicherheit des Relais erhöhen.

Figur 2 veranschaulicht die erfindungsgemäßen Merkmale des Magnetsystems 1, welche der Befestigung der Ankerfeder 5 dienen. Im Spulenkörper 2 ist ein flacher quaderförmige Freiraum 21 zu erkennen (siehe dazu auch Figur 4). Dieser Freiraum 21 nimmt den Arm der Ankerfeder 5 auf, welcher die Rastnase 51 enthält und sich parallel zum Ankerquerschenkel 42 erstreckt. Der mit der Rastnase 51 ausgestattete Arm der Ankerfeder 5 ist bis unmittelbar vor den durch den Freiraum 21 im Spulenkörper 2 gebildeten Anschlag eingeschoben, und die Rastnase 51 ist in dieser Position in die Prägung 33 an der Unterseite des Kerns 3 eingehakt (siehe dazu auch Figur 3). Ferner ist ein Joch 34 einstückig an den Querschenkel 32 des Kerns 3 angeformt. Zur Verminderung der Streuflüsse am Arbeitsluftspalt sind Joch 34 und Polfläche 43 T-förmig verbreitert ausgeführt. Die Ankerfeder 5 ist mit einem Vorspannknick ausgestattet, durch den der Anker 4 gegenüber dem Joch 34 vorgespannt ist.

Der Einhängemechanismus für den Schieber 7 ist in Figur 5 dargestellt. Im Sinne einer besseren Übersichtlichkeit wird auf die Wiedergabe von Spulenkörper, Kern und Grundkörper verzichtet. An der Oberseite der Ankerfeder 5 sind an ihrem freien Ende beidseitig senkrecht zur Hauptachse der Ankerfeder 5 orientierte Federlappen 52 angeformt, wobei die Federlappen 52 zuerst in stumpfem Winkel und unmittelbar am Ende noch einmal in spitzem Winkel umgebogen sind, so daß die Enden der Federlappen 52 eine Vorspannung aufweisen (siehe dazu auch Figur 1). Die Federlappen 52 greifen unter die Unterkanten der am Ende der Seitenarme 71 des Schiebers 7 angeformten Schnappnasen 73, wodurch die Anschlagsschultern 74 der Seitenarme 71 gegen die Unterseite des Ankerlängsschenkels 41 gedrückt sind. Die Seitenarme 71 des Schiebers 7 sind zudem beidseitig durch ein an der Flanke des Ankerlängsschenkels 41 angeformtes Paar von Führungsnasen 44 fixiert, welche die Enden eines Seitenarme 71 umgreifen, um eine seitliche Verschiebung von Schnappnasen 73 und Federlappen 52 zueinander zu verhindern. Damit wird zugleich der Aushängung des Schiebers 7 vorgebeugt. Des weiteren sind anhand von Figur 5 an der Unterkante des Ankerquerschenkels 42 ausgebildete Haltezapfen 45 zu erkennen, welche an den Außenkanten des Anker-querschenkels 42 angeformt sind, so daß sie den Kern formschlüssig umgreifen und den Anker 4 zusätzlich seitlich sichern. Ferner sind an der Unterkante des Mittelabschnitts 72 Betätigungselemente 75 am Schieber 7 angebracht. Der Schieber 7 ist mit drei Betätigungselementen 75 ausgestattet, da es sich in diesem Ausführungsbeispiel um einen Schieber 7 für ein dreipoliges Relais handelt.

Aus den hier dargestellten Merkmalen resultiert eine sehr kompakte Bauweise für ein mehrpoliges Relais. Zur vollständigen Kapselung des Relais ist eine Schutzkappe aus Isolierstoff, welche im Rahmen der Ausführungsbeispiele hier nicht explizit dargestellt ist, von oben über die Anordnung, bestehend aus Magnetsystem 1 und Sockel 6 gestülpt.

## Patentansprüche

1. Elektromagnetisches Relais, welches
- eine Spule mit Spulenkörper (2) und Wicklung,
- einen L-förmigen Kern (3), dessen Längsschenkel (31) axial im Spulenkörper (2) angeordnet ist und dessen Querschenkel (32) senkrecht dazu an einer ersten Stirnseite der Spule liegt,
- einen L-förmigen Anker (4), der mit einem Ende gegenüber einem ersten Ende des Kerns (3) einen Arbeitsluftspalt bildet und mit seinem anderen Ende am zweiten Ende des Kerns (3) gelagert ist, derart, daß Kern und Anker bei geschlossenem Arbeitsluftspalt annähernd ein Rechteck formen, wobei durch Spule, Kern (3) und Anker (4) ein Magnetsystem (1) gebildet ist,
- einen Grundkörper (6) aus Isolierstoff, der auf der dem Anker (4) gegenüberliegenden Seite der Spule mit dem Magnetsystem (1) verbunden ist und in welchem mindestens ein feststehendes Kontaktelement (62) und mindestens eine mit diesem zusammenwirkende Kontaktfeder (61) als bewegliches Kontaktelement enthalten sind, wobei die Kontaktelemente (61, 62) jeweils mit Anschlußelementen (63) verbunden sind, und
- einen die Ankerbewegung auf die mindestens eine Kontaktfeder (61) übertragenden Schieber (7) enthält,
**dadurch gekennzeichnet,** daß der Anker (4) mit seinem Querschenkel (42) abrollbar auf dem freien Ende des Kern-Längsschenkels (31) gelagert ist und am Ende seines Längsschenkels (41) mit dem Ende des Kern-Querschenkels (32) einen Arbeitsluftspalt bildet, und daß eine U-förmige Ankerfeder (5) vorgesehen ist, welche mit einem ersten Arm auf dem Anker-Längsschenkel (41) befestigt ist, im Mittelabschnitt annähernd parallel zum Anker-Querschenkel (42) angeordnet ist und mit dem zweiten Arm in einer Ausnehmung zwischen Kern (3) und Spulenkörper (2) parallel zum Kern-Längsschenkel (31) befestigt ist.

2. Relais nach Anspruch 1,
**dadurch gekennzeichnet,** daß die Ausnehmung am Spulenkörper (2) angeformt ist, welcher einen abgesetzten Freiraum (21) zur Aufnahme des zweiten Federarms aufweist.

3. Relais nach Anspruch 1 oder 2,
**dadurch gekennzeichnet,** daß die Ankerfeder (5) mittels einer aus dem Federblech am zweiten Federarm herausgebildeten Rastnase (51) in Verbindung mit einer direkt darüber im Kern (3) befindlichen Prägung (33), welche die Rastnase (51) aufnimmt, verhakt ist.

4. Relais nach einem der Ansprüche 1 bis 3,
**dadurch gekennzeichnet,** daß sich die mindestens eine Kontaktfeder (61) zwischen der Spule und dem Grundkörper (6) parallel zur Spulenachse erstreckt, und daß ein U-förmiger Schieber (7) mit einem Mittelabschnitt (72) und zwei Seitenarmen (71) das Magnetsystem (1) umgreift, wobei die Enden dieser Seitenarme (71) an den Anker (4) gekoppelt sind und der Mittelabschnitt (72) auf die mindestens eine Kontaktfeder (61) wirkt.

5. Relais nach einem der Ansprüche 1 bis 4,
**dadurch gekennzeichnet,** daß die Seitenarme (71) des Schiebers (7) an ihren Enden durch Federlappen (52) der Ankerfeder (5), welche jeweils eine Anschlagsschulter (74) des Seitenarms (71) gegen den Anker-Längsschenkel (41) drücken, beidseitig spielfrei an den Längsschenkel (41) des Ankers (4) gekoppelt sind, wobei am Ende der Seitenarme (71) des Schiebers (7) angeformte hakenförmige Schnappnasen (73) über die vorgespannten Enden der Federlappen (52) greifend eingehakt sind.

6. Relais nach einem der Ansprüche 1 bis 5,
**dadurch gekennzeichnet,** daß an der Unterkante des Mittelabschnitts (72) des Schiebers (7) Betätigungselemente (75) entsprechend der Anzahl der Kontaktfedern (61) angeformt sind.

7. Relais nach einem der Ansprüche 1 bis 6,
**dadurch gekennzeichnet,** daß der Anker (4) im Bereich der Einhängung des Schiebers (7) an die Ankerfederlappen (52) beidseitig je zwei Führungsnasen (44) für die Seitenarme (71) des Schiebers (7) aufweist.

8. Relais nach einem der Ansprüche 1 bis 7,
**dadurch gekennzeichnet,** daß an der Unterkante des Anker-Querschenkels (42) Haltezapfen (45) ausgebildet sind, welche den Kern (3) formschlüssig umgreifen.

9. Relais nach einem der Ansprüche 1 bis 8,
**dadurch gekennzeichnet,** daß an der Oberkante eines Spulenkörperflansches (22) beidseitig Führungselemente (23) für den Anker-Längsschenkel (41) ausgebildet sind.

## Claims

1. Electromagnetic relay, which contains
- a coil with coil former (2) and winding,
- an L-shaped core (3) whose longitudinal limb (31) is arranged axially in the coil former (2) and whose transverse limb (32) lies perpendicular to the latter on a first end side of the coil,
- an L-shaped armature (4) which, with one end opposite a first end of the core (3), forms a working air gap, and is mounted by its other end to the second end of the core (3) in such a way that the core and armature form approximately a rectangle when the working air gap is closed, a magnet system (1) being formed by the coil, core (3) and armature (4),
- a base element (6) made of insulating material, which is connected to the magnet system (1) on the side of the coil lying opposite the armature (4), and which contains at least one fixed contact element (62) and at least one contact spring (61), interacting therewith, as a movable contact element, the contact elements (61, 62) each being connected to connecting elements (63) and
- a slide (7) which transmits the armature movement to the at least one contact spring (61),
characterized in that the armature (4) is mounted by its transverse limb (42) so that it can roll on the free end of the longitudinal limb (31) of the core and forms, at the end of its longitudinal limb (41) a working air gap with the end of the transverse limb (32) of the core, and in that a U-shaped armature spring (5) is provided, which is attached to a first arm on the longitudinal limb (41) of the armature, is arranged, in a central section, approximately parallel to the transverse limb (42) of the armature, and is attached, by the second arm, in a cut-out between the core (3) and coil former (2) parallel to the longitudinal limb (31) of the core.

2. Relay according to Claim 1, characterized in that the cut-out is formed on the coil former (2), which has a set-off free space (21) to receive the second spring arm.

3. Relay according to Claim 1 or 2, characterized in that the armature spring (5) is hooked by means of a latching projection (51), which is formed from the spring plate on the second spring arm, in conjunction with a stamped element (33), which is located directly above that in the core (3) and receives the latching projection (51).

4. Relay according to one of Claims 1 to 3, characterized in that the at least one contact spring (61) extends between the coil and the base element (6) parallel to the coil axis, and in that a U-shaped slide (7) engages around the magnet system (1) with a central section (72) and two side arms (71), the ends of the side arms (71) being coupled to the armature (4), and the central section (72) acting on the at least one contact spring (61).

5. Relay according to one of Claims 1 to 4, characterized in that the side arms (71) of the slide (7) are coupled at their ends on each side without play to the longitudinal limb (41) of the armature (4) by means of spring tabs (52) of the armature spring (5) which each press a stop shoulder (74) of the side arm (71) against the longitudinal limb (41) of the armature, hook-shaped snap projections (73) which are formed onto the end of the side arms (71) of the slide (7) being hooked in so that they engage over the prestressed ends of the spring tabs (52).

6. Relay according to one of Claims 1 to 5, characterized in that activation elements (75) which correspond to the number of contact springs (61) are formed on the lower edge of the central section (72) of the slide (7).

7. Relay according to one of Claims 1 to 6, characterized in that, in the region where the slide (7) is suspended from the armature spring tabs (52), the armature (4) has, on each side, two guide projections (44) for the side arms (71) of the slide (7).

8. Relay according to one of Claims 1 to 7, characterized in that securing pins (45), which engage around the core (3) in a positively locking fashion, are formed on the lower edge of the transverse limb (42) of the armature.

9. Relay according to one of Claims 1 to 8, characterized in that guide elements (23) for the longitudinal limb (41) of the armature are formed on each side of the upper edge of a coil former flange (22).

## Revendications

1. Relais électromagnétique, comportant
- une bobine, comprenant une carcasse (2) de bobine et un bobinage,
- un noyau (3) en forme de L, dont la branche (31) longitudinale est disposée axialement dans la carcasse (2) de bobine et dont la branche (32) transversale est disposée perpendiculairement à la précédente sur un premier côté frontal de la bobine,
- un induit (4) en forme de L, qui forme par une extrémité un entrefer de travail par rapport à une première extrémité du noyau (3) et qui, par son autre extrémité, est monté sur la seconde extrémité du noyau (3) de telle sorte que le noyau et l'induit forment approximativement un rectangle lorsque l'entrefer de travail est fermé, un système (1) magnétique étant formé par la bobine, le noyau (3) et l'induit (4),
- un corps (6) de base en matériau isolant, qui est relié au système (1) magnétique sur le côté de la bobine qui est opposé à l'induit (4) et dans lequel sont contenus au moins un élément (62) de contact fixe et, comme élément de contact mobile, au moins un ressort (61) de contact coopérant avec l'élément (62), les éléments (61, 62) de contact étant respectivement reliés à des éléments (63) de connexion, et
- un coulisseau (7), qui transmet le mouvement de l'induit sur le ou les ressorts (61) de contact,
**caractérisé** en ce que la branche (42) transversale de l'induit (4) est montée avec possibilité de roulement sur l'extrémité libre de la branche (31) longitudinale du noyau et l'induit (4) forme, à l'extrémité de sa branche (41) longitudinale, un entrefer de travail avec l'extrémité de la branche (32) transversale du noyau, et en ce qu'il est prévu un ressort (5) d'induit en forme de U, qui est fixé par un premier bras sur la branche (41) longitudinale de l'induit, est disposé dans sa partie médiane environ parallèlement à la branche (42) transversale de l'induit et, par son second bras, est fixé parallèlement à la branche (31) longitudinale du noyau dans un évidement entre le noyau (3) et la carcasse (2) de bobine.

2. Relais suivant la revendication 1, **caractérisé** en ce que l'évidement est formé sur la carcasse (2) de bobine, qui comporte un espace (21) libre étagé pour recevoir le second bras de ressort.

3. Relais suivant la revendication 1 ou 2, **caractérisé** en ce que le ressort (5) d'induit est accroché au moyen d'un bec (51) de crantage formé sur le second bras de ressort à partir de la tôle du ressort, en coopération avec une région (33) repoussée qui se trouve directement au-dessus dans le noyau (3) et reçoit le bec (51) de crantage.

4. Relais suivant l'une des revendications 1 à 3, **caractérisé** en ce que le ou les ressorts (61) de contact s'étendent parallèlement à l'axe de la bobine entre la bobine et le corps (6) de base, et en ce qu'un coulisseau (7) en forme de U s'engage autour du système (1) magnétique par une partie (72) médiane et deux bras (71) latéraux, les extrémités de ces bras (71) latéraux étant accouplées à l'induit (4) et la partie (72) médiane agissant sur le ou les ressorts (61) de contact.

5. Relais suivant l'une des revendications 1 à 4, **caractérisé** en ce que les extrémités des bras (71) latéraux du coulisseau (7) sont, par des pattes (52) du ressort (5) d'induit qui pressent chacune un épaulement (74) de butée du bras (71) latéral contre la branche (41) longitudinale de l'induit, accouplées de part et d'autre sans jeu à la branche (41) longitudinale de l'induit (4), des becs (73) d'encliquetage en forme de crochets, formés à l'extrémité des bras (71) latéraux du coulisseau (7), étant accrochés en venant sur les extrémités précontraintes des pattes (52) de ressort.

6. Relais suivant l'une des revendications 1 à 5, **caractérisé** en ce que des éléments (75) d'actionnement sont formés sur le bord inférieur de la partie (72) médiane du coulisseau (7), en un nombre correspondant au nombre de ressorts (61) de contact.

7. Relais suivant l'une des revendications 1 à 6, **caractérisé** en ce que l'induit (4) possède de part et d'autre, dans la région d'accrochage du coulisseau (7) sur les pattes (52) de ressort d'induit, deux becs (44) de guidage respectifs pour les bras (71) latéraux du coulisseau (7).

8. Relais suivant l'une des revendications 1 à 7, **caractérisé** en ce que des tenons (45) de maintien, qui viennent positivement autour du noyau (3), sont formés sur le bord inférieur de la branche (42) transversale de l'induit.

9. Relais suivant l'une des revendications 1 à 8, **caractérisé** en ce que des éléments (23) de guidage pour la branche (41) longitudinale de l'induit sont formés de part et d'autre sur le bord supérieur d'une bride (22) de carcasse de bobine.
